# EUROPÄISCHE PATENTSCHRIFT

(11) **EP 1 091 836 B1**
(45) Veröffentlichungstag und Bekanntmachung des Hinweises auf die Patenterteilung: **20.03.2002**
(21) Anmeldenummer: 99929270.9
(22) Anmeldetag: 18.06.1999
(51) Int. Cl.: B27L 11/00, B27B 1/00

(54) **HACKSCHNITZEL, VERFAHREN UND VORRICHTUNG ZUM ERZEUGEN EINES HACKSCHNITZELS SOWIE ZUM PROFILIEREN EINES BAUMSTAMMES UND DEREN VERWENDUNGEN**
CHIPPING, METHOD AND DEVICE FOR PRODUCING SAID CHIPPING AND SHAPING A TREE TRUNK AND USE THEREOF
COPEAU, PROCEDE ET DISPOSITIF POUR PRODUIRE UN TEL COPEAU ET POUR PROFILER UN TRONC D'ARBRE, ET LEURS UTILISATIONS

(30) Priorität: 30.06.1998 DE 19829112
(43) Veröffentlichungstag der Anmeldung: 18.04.2001
(73) Patentinhaber: Dietz, Hans, Prof. Dr., D-72119 Ammerbuch (DE)
(72) Erfinder: Dietz, Hans, Prof. Dr., D-72119 Ammerbuch (DE)
(74) Vertreter: Witte, Alexander, Dr.-Ing.
(86) Internationale Anmeldenummer: EP9904230
(87) Internationale Veröffentlichungsnummer: WO0000331

(56) Entgegenhaltungen:
- EP-A- 0 775 558
- EP-A- 0 920 962
- DE-A- 3 702 890
- DE-C- 19 504 030

## Beschreibung

Die Erfindung betrifft einen Hackschnitzel aus Holz mit einer ersten, konkaven Oberfläche und einer zweiten, konvexen Oberfläche, die zwischen sich den im wesentlichen keilförmigen Hackschnitzel begrenzen, wobei die Oberflächen in einer gedachten Spitze außerhalb des Hackschnitzels zusammenlaufen und die Spitze auf einer zwischen den Oberflächen verlaufenden Mittellinie um einen Mittellinienabschnitt außerhalb des Hackschnitzels liegt.

Die Erfindung betrifft ferner ein Verfahren zum Erzeugen eines im wesentlichen keilförmigen Hackschnitzels aus Holz, bei dem der Hackschnitzel mittels eines rotierenden Zerspanerwerkzeugs derart aus dem Holz gespant wird, daß er eine erste, konkave Oberfläche sowie eine zweite, konvexe Oberfläche aufweist, die zwischen sich den Hackschnitzel begrenzen.

Die Erfindung betrifft ferner ein Verfahren zum Profilieren eines Baumstammes, bei dem mittels eines Spanerwerkzeuges längs verlaufende Ecken aus dem Baumstamm ausgespant und Seitenbretter vom Baumstamm abgesägt werden, deren eine Schmalseite von der einen Randfläche der Ecke gebildet wird, wobei vor dem Ausspanen der Ecken ein Sägeschnitt entlang der anderen Randfläche geführt wird.

Die Erfindung betrifft weiterhin eine Vorrichtung zum Erzeugen eines im wesentlichen keilförmigen Hackschnitzels, bei der der Hackschnitzel mittels eines rotierenden Zerspanerwerkzeugs derart aus dem Holz gespant wird, daß er eine erste, konkave Oberfläche sowie eine zweite, konvexe Oberfläche aufweist, die zwischen sich den Hackschnitzel begrenzen.

Die Erfindung betrifft außerdem eine Vorrichtung zum Profilieren eines Baumstammes, mit einem Spanerwerkzeug zum Ausspanen längs verlaufender Ecken aus dem Baumstamm, mit Mitteln zum Absägen von Seitenbrettern vom Baumstamm, deren eine Schmalseite von der einen Randfläche der Ecke gebildet wird, und mit einer Säge zum Führen eines Sägeschnittes entlang der anderen Randfläche vor dem Ausspanen der Ecken.

Die Erfindung betrifft schließlich Verwendungen der genannten Hackschnitzel, des genannten Verfahrens sowie der genannten Vorrichtung.

In der Technik der Holzbearbeitung ist es allgemein bekannt, Holz mittels sogenannter Zerspanerwerkzeuge ganz oder teilweise zu zerspanen. Die Zerspanerwerkzeuge sind dabei üblicherweise rotierende Werkzeuge, die an ihrem Umfang Zerspanermesser aufweisen. Die Zerspanerwerkzeuge sind üblicherweise raumfest angeordnet, und das zu zerspanende oder auszuspanende Holz wird in axialer Richtung des Holzes an dem Zerspanerkopf entlanggeführt.

Aufgrund dieser Gegebenheiten haben die erzeugten Hackschnitzel eine flügelartige Gestalt mit im wesentlichen keilförmigem Querschnitt. Die Hackschnitzel werden auf ihren beiden großen Oberflächen von einer konkaven bzw. konvexen Seite begrenzt, wobei diese Seiten von einem dicken Ende des Hackschnitzels zu einem dünnen Ende bzw. in der Querschnittsdarstellung einer Spitze führen, in der die beiden Oberflächen tangential ineinanderlaufen.

Hackschnitzel sind ein wertvolles Ausgangsmaterial in verschiedenen Industriezweigen. Hierzu zählt zum einen die Zellstoffindustrie, die Papierindustrie, aber auch die Hersteller von Holzwerkstoffen und sogenannten Kompositbauelementen, d.h. Platten, Brettern und Balken, die durch Verleimen von Hackschnitzeln hergestellt werden.

Diese weiterverarbeitenden Betriebe nehmen Hackschnitzel nach einer bestimmten Klassifizierung an. Besonders bevorzugt sind Hackschnitzel von mittlerer Größe, weil sich zu große Hackschnitzel schlecht verarbeiten lassen und zu kleine oder zu dünne Hackschnitzel insbesondere bei der Erzeugung von Zellstoff, Papier, Holzwerkstoffen und Kompositbauelementen zu Verlusten oder zu keinen tragfähigen Strukturen führen.

Die Klassifizierung der angelieferten Hackschnitzel ist entscheidend für den Preis, den ein weiterverarbeitender Betrieb für diese Hackschnitzel zu zahlen bereit ist. Demzufolge besteht in der holzverarbeitenden Industrie ein erheblicher Wunsch, bei der Herstellung von Hackschnitzeln möglichst nur solche Hackschnitzel zu erzeugen, die innerhalb der Klassifizierung der weiterverarbeitenden Industrie die höchsten Preise erzielen.

Wenn Hackschnitzel mittels eines rotierenden Zerspanerwerkzeugs in der oben näher beschriebenen Weise erzeugt werden, weisen sie entlang ihres keilförmigen Querschnitts das dünn auslaufende Ende auf. Dieses dünne Ende stellt für die Weiterverarbeitung der Hackschnitzel einen Nachteil dar, weil sich dieses dünne Ende entweder in der Pulpe auflöst oder bei der Herstellung von Kompositbauelementen zu wenig stabilen Bereichen führt.

In der Praxis werden Hackschnitzel entweder beim völligen Zerspanen von Holz oder auch beim teilweisen Ausspanen von Holz erzeugt.

Ein teilweises Ausspanen von Holz findet z.B. beim sogenannten Profilieren von Baumstämmen statt. Hierunter versteht man die allseitige Bearbeitung von zunächst rohen Baumstämmen, um diesen eine Querschnittsform (Profil) zu verleihen, bei dem der profilierte Baumstamm durch nachfolgendes Sägen in einfacher Weise in Bretter und Balken zerlegt werden kann. Ein entsprechendes Verfahren und eine entsprechende Vorrichtung sind z.B. in der DE 29 28 949 A beschrieben.

Bei diesen bekannten Verfahren und Vorrichtungen werden die Baumstämme beim Profilieren mittels sogenannter Eckenfräser bearbeitet, die in axialer Richtung Ecken aus dem Baumstamm herausfräsen, damit der zuvor oder danach allseitig angeflachte Baumstamm ein Profil erhält, bei dem sogenannte Seitenbretter abgesägt werden können.

In der DE 37 02 980 C2 sind ein entsprechendes Verfahren sowie eine entsprechende Vorrichtung beschrieben. Bei dem bekannten Verfahren wird zunächst von einer Seite eines Baumstammes ein erster, beispielsweise horizontaler Sägeeinschnitt vorbestimmter Tiefe vorgenommen, wobei in diesem Falle die Rotationsachse des Sägeblatts vertikal verläuft. Nach Einbringen des Sägeeinschnitts oder (unter Verwendung eines kombinierten Werkzeugkopfes) gleichzeitig damit wird ein Teilbereich des Holzes oberhalb des Sägeeinschnitts ausgespant, wobei auch die Rotationsachse des Zerspanerwerkzeuges, bzw. bei einem kombinierten Werkzeugkopf die gemeinsame Rotationsachse, vertikal verläuft. Der ausgespante Bereich reicht horizontal nicht so weit in den Baumstamm hinein wie der erste Sägeeinschnitt tief ist. Danach wird in einem weiteren Arbeitsgang der Restbereich oberhalb des horizontalen Sägeeinschnitts ausgespant und zwar mittels eines Spanerwerkzeugs, dessen Rotationsachse in dem genannten Beispielsfall horizontal verläuft. Danach oder gleichzeitig mit dem Ausspanungsvorgang wird ein zweiter, vertikaler Sägeeinschnitt angebracht, wobei der Grund des dabei erzeugten Spaltes mit seiner Mitte dort liegt, wo der erste, horizontale Sägeeinschnitt im Holz endet. Im Ergebnis wird daher insgesamt ein Bereich aus dem Baumstamm herausgearbeitet, der zwar eckenartig ausgebildet, im Grunde der Ecke aber gestuft ist. Wichtig ist dabei, daß zu keinem Zeitpunkt eines der beiden Spanerwerkzeuge in einen Bereich eingreift, der zuvor ausgesägt wurde. Bei diesem bekannten Verfahren werden also ebenso wie dies bereits beschrieben wurde, ausschließlich sogenannte "Kommaspäne" erzeugt. Aus der EP 0 770 461 A2 sind ein Verfahren und eine Anlage zum Aufteilen von Baumstämmen in kleinere Holzerzeugnisse bekannt.

Bei diesem Verfahren wird ein Baumstamm dadurch profiliert, daß zunächst mittels Kreissägeblättern, deren Achsen um 90° zueinander geneigt sind, die Ecken vollkommen herausgesägt werden.

Beim Heraussägen entstehen dabei Leisten, die aus der eigentlichen Profilieranlage entfernt und in einem separaten Zerspaner vollkommen zerspant werden.

Aus der EP 0 775 558 A1 ist ein Verfahren zum Bearbeiten von Baumstämmen bekannt. Bei diesem Verfahren wird zunächst mittels einer Bandsäge ein Längsschnitt durch den Baumstamm geführt, wobei dieser Sägeschnitt so gelegt ist, daß er ein Seitenbrett vom Baumstamm abtrennt. Dem Sägeblatt folgt im gesägten Spalt ein Trennelement, mit dem das noch stofflich mit dem Baumstamm verbundenen Seitenbrett im Abstand von der verbliebenen Hauptware gehalten wird. Dem Trennelement wiederum folgt ein kombiniertes Besäumwerkzeug, das in der bereits beschriebenen Weise aus einem Zerspaner und einem damit verbundenen Kreissägeblatt besteht. Mit diesem Werkzeug wird der Eckenbereich oberhalb der Schmalseite des zu erzeugenden Seitenbretts ausgespant und zugleich die Schmalseite des Seitenbretts mittels des Kreissägeblatts in einer hohen Oberflächenqualität bearbeitet. Dabei haben in dem Zerspanerwerkzeug die Spanermesser und das Kreissägeblatt denselben Flugkreisradius. Der Flugkreis verläuft tangential zur Breitseite des abgetrennten Seitenbretts, mit anderen Worten, die Sägezähne und die Zerspanermesser laufen nicht in den von der vorauseilenden Bandsäge erzeugten Spalt hinein. Selbst wenn bei diesem bekannten Verfahren der Flugkreis der Spanermesser bis in den Spalt hineinreichen würde, wäre dies im Zusammenhang mit der vorliegenden Erfindung unbeachtlich, weil mit Bandsägen bekanntlich nur extrem schmale Sägefugen erzeugt werden, die typischerweise maximal 3 mm breit sind. Damit würden dann nur die alleräußersten Spitzen der Späne betroffen sein. Dies ergäbe jedoch nur eine wirtschaftliche belanglose Formänderung der Späne. Damit werden auch bei diesem bekannten Verfahren prinzipiell die bereits erwähnten "Kommaspäne" erzeugt.

Bei allen vorstehend genannten Verfahren und Vorrichtungen werden somit einerseits herkömmliche Hackschnitzel mit dünn zulaufendem Ende und andererseits Sägemehl erzeugt.

Aus der DE 43 37 682 C1 sind ein Verfahren und eine Vorrichtung zum Zerlegen eines Baumstammes bekannt.

Gemäß dem bekannten Verfahren werden von einem seitlich angeflachten Baumstamm zunächst mittels einer Kreissäge Seitenbretter abgesägt, die an ihren Rändern noch mit Waldkante versehen sind. Diese Seitenbretter werden, solange sie am vorauseilenden Ende noch stofflich mit dem Baumstamm verbunden sind, aus der Sägeebene abgebogen und laufen dann im wesentlichen im Abstand parallel zum Baumstamm. In dieser beabstandeten Position werden die Seitenbretter mittels eines Besäumzerspaners an den Schmalseiten abgespant und damit besäumt. Die Schneiden des Besäumzerspaners laufen unter ca. 45° Eingriffswinkel in radialer Richtung durch das Holz im Bereich der Waldkanten. Die Seitenbretter laufen damit fast im Bereich der Drehachse des Besäumzerspaners an diesem vorbei. Dies ist deswegen möglich, weil, wie erwähnt, die Seitenbretter in diesem Augenblick im seitlichen Abstand von der Hauptware geführt werden. Sinn dieser Maßnahme ist, beim Besäumen des zuvor abgebogenen Seitenbretts sogenannte "Gleichdick-Späne" zu erzeugen, also Späne, die im Gegensatz zu den sogenannten "Kommaspänen" eine im wesentlichen konstante Dicke parallel zur Holzfaser aufweisen. Diese "Gleichdick-Späne" sind dabei im Querschnitt etwa parallelogrammförmig, wobei der Eckenwinkel etwa 45° (bzw. 135°) beträgt, weil die Eingriffsebene des Zerspaners am Holz, wie erwähnt, unter etwa 45° zur Bewegungsrichtung der Seitenbretter liegt.

Das bekannte Verfahren und die bekannte Vorrichtung haben zwar damit den Vorteil, Späne zu erzeugen, die für eine nachfolgende Verarbeitung in der Zelluloseindustrie günstiger gestaltet sind, dieser Vorteil muß jedoch mit erheblichem zusätzlichem Aufwand erkauft werden, weil die Seitenbretter nach dem Absägen aus der Sägeebene herausgebogen und dort in beträchtlichem Abstand von der Hauptware besäumt werden müssen. Dies ist nicht bei allen Hölzern in der erforderlichen Weise möglich, jedenfalls nicht ohne die Seitenbretter beim Abbiegen in der Faser zu schädigen.

Der Erfindung liegt demgegenüber die Aufgabe zugrunde, einen Hackschnitzel und Verfahren sowie Vorrichtungen der eingangs genannten Art weiterzubilden bzw. die genannten Verwendungen anzugeben, um die vorstehend genannten Nachteile zu vermeiden. Insbesondere sollen in wirtschaftlich optimaler Weise Hackschnitzel erzeugt werden, deren Form möglichst genau denjenigen Klassen von Hackschnitzeln entspricht, die von der weiterverarbeitenden Industrie am höchsten bezahlt werden.

Bei einem Hackschnitzel der eingangs genannten Art wird diese Aufgabe erfindungsgemäß dadurch gelöst, daß die Länge des außerhalb des Hackschnitzels liegenden Mittellinienabschnittes zwischen 40 % und 100 % der Länge des Mittellinienabschnittes innerhalb des Hackschnitzels beträgt.

Bei dem Verfahren zum Erzeugen eines Hackschnitzels der eingangs genannten Art wird die Aufgabe erfindungsgemäß dadurch gelöst, daß das Holz vor dem Ausspanen in dem Bereich entfernt wird, in dem die Oberflächen in einer gedachten Spitze zusammenlaufen.

Bei einem Verfahren zum Profilieren eines Baumstammes der eingangs genannten Art wird die Aufgabe erfindungsgemäß dadurch gelöst, daß das Spanerwerkzeug mit seinem Flugkreisradius in den vom Sägeschnitt erzeugten Spalt hineinreicht und darin leer läuft.

Bei einer Vorrichtung zum Erzeugen eines Hackschnitzels der eingangs genannten Art wird die Aufgabe erfindungsgemäß dadurch gelöst, daß Mittel vorgesehen sind, um das Holz vor dem Ausspanen in dem Bereich zu entfernen, in dem die Oberflächen in einer gedachten Spitze zusammenlaufen.

Bei einer Vorrichtung zum Profilieren eines Baumstammes der eingangs genannten Art wird die Aufgabe erfindungsgemäß dadurch gelöst, daß das Spanerwerkzeug mit seinem Flugkreisradius bis in den vom Sägeschnitt erzeugten Spalt hineinreicht, derart, daß es darin leer läuft.

Gelöst wird die Aufgabe weiterhin durch die Verwendung der vorerwähnten Hackschnitzel als Strands in der Herstellung von Kompositbalken oder -brettern.

Weitere erfindungsgemäße Lösungen bestehen in der Verwendung des vorstehend genannten Verfahrens sowie der vorstehend genannten Vorrichtung zum Ausspanen von Ecken beim Profilieren von Baumstämmen.

Die der Erfindung zugrunde liegende Aufgabe wird auf diese Weise vollkommen gelöst.

Im Gegensatz zu herkömmlichen, keilförmigen Spänen mit dünn auslaufendem Ende bzw. dünn auslaufender Spitze ist erfindungsgemäß vorgesehen, dieses dünn auslaufende Ende zu entfernen, so daß lediglich das dickere Ende der Hackschnitzel übrig bleibt.

Ein derartiger verkürzter Hackschnitzel hat eine wesentlich höhere wirtschaftliche Wertigkeit und kann daher in weitaus besserer Weise weiterverarbeitet werden. Der Betreiber einer Sägewerksanlage kann daher bei derartig geformten Hackschnitzeln mit einer weitaus höheren wirtschaftlichen Ausbeute während der Verwertung der Hackschnitzel rechnen.

Die Maßnahme, daß die Spitze auf einer zwischen den Oberflächen verlaufenden Mittellinie um einen Mittellinienabschnitt außerhalb des Hackschnitzels liegt, dessen Länge zwischen 40 % und 100 % der Länge des Mittellinienabschnittes innerhalb des Hackschnitzels beträgt, hat den Vorteil, daß ein Hackschnitzel entsteht, der gerade so weit verkürzt ist, daß es ein wirtschaftliches Optimum darstellt.

Weiterhin ist bevorzugt, wenn die Mittelinie des Hackschnitzels im Übergang zwischen den Mittellinienabschnitten den Hackschnitzel in einer Grenzfläche schneidet. Die Grenzfläche schließt vorzugsweise mit der Mittellinie einen endlichen Winkel ein, so daß weiter vorzugsweise der Hackschnitzel zwischen den Oberflächen im Übergang der konkaven Oberfläche zur Grenzfläche eine Dicke zwischen 2 und 10 mm aufweist.

Auch diese Dimensionierungsangaben haben den Vorteil, daß wirtschaftlich optimal verwertbare Hackschnitzel entstehen.

Zu den vorstehend geschilderten Ausführungsbeispielen entsprechende Überlegungen gelten in gleicher Weise für entsprechende Ausführungsformen des erfindungsgemäßen Verfahrens sowie der erfindungsgemäßen Vorrichtung.

Besonders bevorzugt ist weiterhin, wenn die erwähnte Grenzfläche eben ist. Dies geschieht vorzugsweise dadurch, daß die Grenzfläche durch Sägen hergestellt wird.

Die Säge ist dabei vorzugsweise als Kreissäge mit einem Kreissägeblatt von mehr als 5 bis 6 mm Dicke ausgebildet. Der Kreissäge folgt weiter vorzugsweise ein Spaltkeil, der zwischen der Säge und dem Zerspanerwerkzeug angeordnet ist.

Diese Maßnahme eröffnet die Möglichkeit, in ein und demselben Arbeitsgang das zu zerspanende bzw. auszuspanende Holz durch einen Schnitt, insbesondere Sägeschnitt, so vorzubereiten, daß beim nachfolgenden Eingriff des rotierenden Zerspanerwerkzeugs sogleich die erwähnten verkürzten Hackschnitzel entstehen, da bereits der Bereich vorab entfernt wurde, in dem an sich die dünn zulaufenden Enden bzw. Spitzen hergestellt worden wären.

Weitere Vorteile ergeben sich aus der Beschreibung und der beigefügten Zeichnung.

Ausführungsbeispiele der Erfindung sind in der Zeichnung dargestellt und werden in der nachfolgenden Beschreibung näher erläutert. Es zeigen:
- Fig. 1: eine Schnittdarstellung durch einen Hackschnitzel, wie er mit herkömmlichen Zerspanerwerkzeugen hergestellt wird;
- Fig. 2: eine Darstellung, ähnlich Fig. 1, jedoch für einen Hackschnitzel in erfindungsgemäßer Herstellung;
- Fig. 3: eine schematisierte, radiale Querschnittsdarstellung eines Baumstamms zur Erläuterung eines Profiliervorganges;
- Figuren 4 und 5: äußerst schematisierte Ansichten einer Vorrichtung zum Erzeugen von Hackschnitzeln herkömmlicher Art;
- Fig. 6: eine Darstellung, ähnlich Fig. 5, jedoch in vergrößertem Maßstab und darstellend ein Ausführungsbeispiel einer erfindungsgemäßen Vorrichtung zum Erzeugen von erfindungsgemäßen Hackschnitzeln.

In Fig. 1 bezeichnet 10 einen Hackschnitzel herkömmlicher Art. Der Hackschnitzel 10 weist zwei Seiten bzw. Oberflächen 12, 14 auf, die senkrecht zur Zeichenebene stehen und die wesentliche Oberfläche des Hackschnitzels 10 bilden. Die in Fig. 1 linke Oberfläche 12 ist dabei konkav, und die rechte Oberfläche 14 konvex ausgebildet. Die Oberflächen 12 und 14 laufen unten in Fig. 1 in einer Spitze 16 bzw. Kante tangential zusammen. Am gegenüberliegenden Ende des Hackschnitzels 10 ist eine vorzugsweise ebene Stirnseite 18 erkennbar. Insgesamt hat der Hackschnitzel 10 damit ein dickes Ende 20 und ein dünnes Ende 22.

Hackschnitzel nach Art des Hackschnitzels 10 gemäß Fig. 1 bereiten bei der Weiterverarbeitung in der Zellstoffindustrie bzw. der Industrie zum Herstellen von Kompositbauteilen, insbesondere Balken oder Brettern, Probleme, weil das dünnere Ende 22 kaum eigene Stabilität aufweist und sich bei einer Weiterverarbeitung in einem flüssigen Medium auch auflöst bzw. bei einer stärkeren mechanischen Beanspruchung zerstört wird, so daß undefinierte Bruchstücke übrig bleiben.

Die wirtschaftliche Wertigkeit des Hackschnitzels 10 kann daher deutlich gesteigert werden, wenn das dünnere Ende 22 entfernt wird.

Dies geschieht bei dem in Fig. 2 dargestellten Ausführungsbeispiel der Erfindung dadurch, daß entlang einer Trennebene 24 ein Schnitt durch den Hackschnitzel 10 geführt wird, so daß das dünnere Ende 22 entfernt wird.

Die Lage der Trennebene 24 innerhalb des Hackschnitzels 10' kann auf unterschiedliche Weise bestimmt werden. Hier sind vor allem wirtschaftliche Überlegungen maßgeblich, d.h. die Frage, in welcher verbleibenden Gestalt der Hackschnitzel 10' die beste wirtschaftliche Ausbeute bietet. Typischerweise beträgt der seitliche Abstand der Trennebene 24 von der Spitze 16 z.B. 6 mm.

Wenn man sich zwischen den Oberflächen 12 und 14 eine Mittellinie 26 denkt, so kann man z.B. den Mittellinienabschnitt 26a innerhalb des verbleibenden Hackschnitzels 10' mit einer Länge l₁ und den gedachten Mittellinienabschnitt 26b außerhalb des verbleibenden Hackschnitzels 10', nämlich bis zur Spitze 16, mit einer Länge l₂ definieren, wobei die Gesamtlänge des ursprünglichen Hackschnitzels 10 l₁ + l₂ ist. Eine optimale Lage der Trennebene 24 liegt dann z.B. vor, wenn l₂ zwischen 40 % und 100 % von l₁ beträgt. Eine andere Definitionsmöglichkeit besteht darin, im Übergang der konvexen Oberfläche 24 zu einer Grenzfläche 28 entlang der Trennebene 24 die Dicke d des verbleibenden Hackschnitzels 10' mit z.B. zwischen 2 und 10 mm zu definieren.

Bei der in Fig. 2 getroffenen Anordnung schließt die Grenzfläche 28 mit der Mittellinie 26 einen spitzen Winkel α ein, der z.B. zwischen 15° und 50° liegen kann.

Bei bevorzugten Ausführungsbeispielen der Erfindung werden die ebene Stirnseite 18 durch Spanen oder Sägen und die Grenzfläche 28 durch Sägen in axialer Richtung erzeugt. Sie sind folglich jeweils eben und verlaufen zueinander parallel.

In Fig. 3 ist mit 30 strichpunktiert der im wesentlichen kreisförmige Radialschnitt durch einen Baumstamm angedeutet. Seitlich am Baumstamm 30 befinden sich die sogenannten Schwarten 32, d.h. waldkantenbehaftete Oberflächenabschnitte.

An vier um jeweils 90° zueinander versetzten Umfangspositionen des Baumstamms 10 sind sogenannte Ecken 34 vorgesehen. Wenn die Schwarten 32 (üblicherweise durch Zerspanen) und die Ecken 34 (üblicherweise durch Ausfräsen bzw. Ausspanen) entfernt sind, verbleibt ein sogenanntes Model, aus dem nachfolgend Seitenbretter 36 und dann weitere Bretter und/oder eine sogenannte Hauptware gesägt werden können.

In Fig. 3 sind mit 38 und 40 die beiden Randflächen der axial durchlaufenden Ecken 34 bezeichnet.

Fig. 4 zeigt hierzu in stark vergrößertem Maßstab nochmals den Bereich einer Ecke 34 des Baumstamms 30. Zum Anbringen der Ecken wird ein Eckenfräser 44, allgemein gesprochen also ein rotierendes Zerspanerwerkzeug, eingesetzt. Der Eckenfräser 44 ist um eine Achse 46 in Richtung eines Pfeils 48 drehbar. Die Achse 46 verläuft zur Längsachse des Baumstamms 30 senkrecht.

Der Eckenfräser 44 ist in an sich bekannter Weise aus zwei Werkzeugen zusammengesetzt, nämlich einem Spaner 50 sowie einem Sägeblatt 52 bzw. einer entsprechenden Anzahl von Hobelmessern.

Bei Rotation des Eckenfräsers 44 (Pfeil 48) tauchen die Messer des Spaners 50 im Bereich der ersten Randfläche 38 in die Ecke 34 ein, während gleichzeitig die zweite Randfläche 40 der Ecke 34 vom Sägeblatt 52 bzw. den Hobelmessern behandelt wird.

Auf diese Weise erhält die zweite Randfläche 40 eine relativ hohe (gesägte) Oberflächenqualität, während die erste Randfläche 38 infolge der mit einer Rotationsbewegung umlaufenden Spanermesser eine wellige Oberfläche erhält.

Fig. 5 zeigt eine Draufsicht auf die Anordnung gemäß Fig. 4. Mit einem Pfeil 54 ist die Drehbewegung des um die Achse 48 umlaufenden Eckenfräsers 44 angedeutet. Dessen Radius ist mit r bezeichnet.

Mit einem Pfeil 56 ist die Vorschubrichtung des Baumstamms 30 gegenüber dem raumfest gelagerten Eckenfräser 44 (oder umgekehrt) bezeichnet. Die Draufsicht gemäß Fig. 5 zeigt auf dem Baumstamm 30 auch einen angeflachten Bereich 58, wo zuvor durch seitliches Anflachen die entsprechende Schwarte 32 entfernt wurde. Der angeflachte Bereich 58 ist durch eine axial verlaufende Übergangslinie 60 vom verbleibenden waldkantigen Bereich 62 getrennt, in dem die Ecke 34 mittels des Eckenfräsers 44 herausgearbeitet werden soll.

Wie man aus Fig. 5 deutlich erkennt, wird auf diese herkömmliche Weise der Hackschnitzel 10 gemäß Fig. 1 erzeugt.

Demgegenüber ist bei der erfindungsgemäßen Vorrichtung gemäß Fig. 6 vor dem umlaufenden Eckenfräser 44 ein Kreissägeblatt 70 angeordnet, das sich um eine Achse 72 dreht, wie mit einem Pfeil 74 angedeutet. Die Achse 72 verläuft senkrecht zur Längsachse des Baumstamms 30. Das Kreissägeblatt 70 sägt somit einen Spalt 76 entlang der Übergangslinie 60. Das Kreissägeblatt 70 hat typischerweise eine Dicke von mehr als 5 mm, vorzugsweise 6 mm und mehr, so daß der Spalt 76 entsprechend breit ist, jedenfalls erheblich breiter als im Falle einer Bandsäge. Das Kreissägeblatt 70 kann je nach Einzelfall auch mit besonders breiten Zähnen versehen sein.

Auf das Kreissägeblatt 70 kann ein Spaltkeil 78 folgen, der in axialer Richtung dort endet, wo der Eingriffsbereich des Eckenfräsers 44 beginnt.

Die Anordnung ist dabei so getroffen, daß der Spalt 76 dort liegt, wo bei herkömmlicher Vorgehensweise (Fig. 5) das dünne Ende 22 des Hackschnitzels liegen würde. Da in diesem Bereich durch das Kreissägeblatt 70 das dort vorhandene Holz bereits entfernt wurde, laufen die Spanermesser des Spaners 50 des Eckenfräsers 44 ebenso wie das Sägeblatt 52 bzw. die Hobelmesser leer.

Folglich wird der Hackschnitzel 10' ohne das dünnere Ende 22 hergestellt, er besteht also nur noch aus dem dickeren Ende 20.

Es versteht sich dabei, daß das Kreissägeblatt 70 insoweit nur beispielhaft zu verstehen ist, und daß selbstverständlich auch andere Zerspanerwerkzeuge eingesetzt werden können, wenn z.B. die Breite des Spaltes 76 größer sein soll.

Bei der in Fig. 6 dargestellten Vorgehensweise ergibt sich zugleich noch der Vorteil, daß auch die erste Randfläche 38 von vornherein mit einer Oberfläche in Sägequalität ausgebildet wird.

## Patentansprüche

1. Hackschnitzel aus Holz mit einer ersten, konkaven Oberfläche (12) und einer zweiten, konvexen Oberfläche (14), die zwischen sich den im wesentlichen keilförmigen Hackschnitzel (10; 10') begrenzen, wobei die Oberflächen (12, 14) in einer gedachten Spitze (16) außerhalb des Hackschnitzels (10') zusammenlaufen, und die Spitze (16) auf einer zwischen den Oberflächen (12, 14) verlaufenden Mittellinie (26) um einen Mittellinienabschnitt (26b) außerhalb des Hackschnitzels (10') liegt, **dadurch gekennzeichnet, daß** die Länge (l₂) des außerhalb des Hackschnitzels (10') liegenden Mittellinienabschnittes (26b) zwischen 40 % und 100 % der Länge (l₁) des Mittellinienabschnittes (26a) innerhalb des Hackschnitzels (10') beträgt.

2. Hackschnitzel nach Anspruch 1, **dadurch gekennzeichnet, daß** die Mittellinie (26) im Übergang zwischen den Mittellinienabschnitten (26a, 26b) den Hackschnitzel (10') in einer Grenzfläche (28) schneidet.

3. Hackschnitzel nach Anspruch 2, **dadurch gekennzeichnet, daß** die Grenzfläche (28) mit der Mittellinie (26) einen endlichen Winkel (α) einschließt.

4. Hackschnitzel nach Anspruch 2 oder 3, **dadurch gekennzeichnet, daß** er zwischen den Oberflächen (12, 14) im Übergang der konkaven Oberfläche (14) zur Grenzfläche (28) eine Dicke (d) zwischen 2 und 10 mm aufweist.

5. Hackschnitzel nach einem oder mehreren der Ansprüche 2 bis 4, **dadurch gekennzeichnet, daß** die Grenzfläche (28) eben ist.

6. Hackschnitzel nach einem oder mehreren der Ansprüche 1 bis 5, **dadurch gekennzeichnet, daß** die Mittellinie (26) den Hackschnitzel (10') an dem der Grenzfläche (28) gegenüberliegenden Ende in einer Stirnseite (18) schneidet, die parallel zur Grenzfläche (28) verläuft.

7. Verwendung von Hackschnitzeln nach einem oder mehreren der Ansprüche 1 bis 6 als Strands in der Herstellung von Kompositbalken oder -brettern, sowie Holzwerkstoffen.

8. Verfahren zum Erzeugen eines im wesentlichen keilförmigen Hackschnitzels (10; 10') aus Holz, bei dem der Hackschnitzel (10; 10') mittels eines rotierenden Zerspanerwerkzeuges (44 - 52) derart aus dem Holz gespant wird, daß er eine erste, konkave Oberfläche (12) sowie eine zweite, konvexe Oberfläche (14) aufweist, die zwischen sich den Hackschnitzel (10; 10') begrenzen, wobei die Oberflächen (12, 14) in einer gedachten Spitze (16) zusammenlaufen und die Spitze (16) auf einer zwischen den Oberflächen (12, 14) verlaufenden Mittellinie (26) um einen Mittellinienabschnitt (26b) außerhalb des Hackschnitzels (10; 10') liegt, wobei ferner das Holz vor dem Ausspanen in dem Bereich entfernt wird, in dem die Oberflächen (12, 14) in der gedachten Spitze (16) zusammenlaufen, **dadurch gekennzeichnet, daß** das Zerspanerwerkzeug (44 - 52) so weit in den entfernten Bereich hineinreichend geführt wird, daß bei den erzeugten Hackschnitzeln (10') die Länge (l₂) des außerhalb des Hackschnitzels (10') liegenden Mittellinienabschnittes (26b) zwischen 40% und 100% der Länge (l₁) des Mittellinienabschnittes (26a) innerhalb des Hackschnitzels (10') beträgt.

9. Verfahren nach Anspruch 8, **dadurch gekennzeichnet, daß** der Bereich derart entfernt wird, daß die Spitze (16) auf einer zwischen den Oberflächen (12, 14) verlaufenden Mittellinie (26) um einen Mittellinienabschnitt (26b) außerhalb des nach dem Entfernen auszuspanenden Hackschnitzels (10') liegt, dessen Länge (l₂) zwischen 40 % und 100 % der Länge (l₁) des Mittellinienabschnittes (26a) innerhalb des Hackschnitzels (10') beträgt.

10. Verfahren nach Anspruch 9, **dadurch gekennzeichnet, daß** die Mittellinie (26) im Übergang zwischen den Mittellinienabschnitten (26a, 26b) den nach dem Entfernen auszuspanenden Hackschnitzel (10') in einer Grenzfläche (28) schneidet.

11. Verfahren nach Anspruch 10, **dadurch gekennzeichnet, daß** die Grenzfläche (28) derart hergestellt wird, daß sie mit der Mittellinie (26) einen endlichen Winkel (a) einschließt.

12. Verfahren nach Anspruch 10 oder 11, **dadurch gekennzeichnet, daß** der Hackschnitzel (10') zwischen den Oberflächen (12, 14) im Übergang der konkaven Oberfläche (14) zur Grenzfläche (28) mit einer Dicke (d) zwischen 2 und 10 mm ausgespant wird.

13. Verfahren nach einem oder mehreren der Ansprüche 8 bis 12, **dadurch gekennzeichnet, daß** die Grenzfläche (28) eben hergestellt wird.

14. Verfahren nach Anspruch 13, **dadurch gekennzeichnet, daß** die Grenzfläche (28) durch Sägen hergestellt wird.

15. Verfahren nach einem oder mehreren der Ansprüche 9 bis 14, **dadurch gekennzeichnet, daß** die Mittellinie (26) den Hackschnitzel (10') an dem der Grenzfläche (28) gegenüberliegenden Ende in einer Stirnseite (18) schneidet, die parallel zur Grenzfläche (28) verläuft.

16. Verfahren zum Profilieren eines Baumstammes (30) mit den Schritten:
a) Führen eines Sägeschnittes entlang des Baumstammes (30);
b) Ausspanen von längs verlaufenden, eine erste (40) und eine zweite (38) Randfläche aufweisenden Ecken (34) aus dem Baumstamm (30) mittels eines mit seinem Flugkreisradius (r) bis in den vom Sägeschnitt erzeugten Spalt (76) hinein reichenden und darin leer laufenden Spanerwerkzeuges (44 - 52), wobei sich die zweite Randfläche (38) entlang des Sägeschnittes erstreckt, bei welchem Ausspanen Hackschnitzel (10; 10') erzeugt werden, die eine erste, konkave Oberfläche (12) und eine zweite, konvexe Oberfläche (14) aufweisen, die zwischen sich den im wesentlichen keilförmigen Hackschnitzel (10; 10') begrenzen, wobei ferner die Oberflächen (12, 14) in einer gedachten Spitze (16) außerhalb des Hackschnitzels (10; 10') zusammenlaufen, und die Spitze (16) auf einer zwischen den Oberflächen (12, 14) verlaufenden Mittellinie (26) um einen Mittellinienabschnitt (26b) außerhalb des Hackschnitzels (10; 10') liegt;
b) Absägen von Seitenbrettern (36) vom Baumstamm (30), deren eine Schmalseite von der ersten Randfläche (40) gebildet wird,
**dadurch gekennzeichnet, daß** das Spanerwerkzeug so weit in den Spalt (76) hineinreichend geführt wird, daß bei den erzeugten Hackschnitzeln (10') die Länge (l₂) des außerhalb des Hackschnitzels (10') liegenden Mittellinienabschnittes (26b) zwischen 40% und 100% der Länge (l₁) des Mittellinienabschnittes (26a) innerhalb des Hackschnitzels (10') beträgt.

17. Verwendung des Verfahrens nach einem oder mehreren der Ansprüche 8 bis 15 zum Ausspanen von Ecken (34) beim Profilieren von Baumstämmen (30).

18. Vorrichtung zum Erzeugen eines im wesentlichen keilförmigen Hackschnitzels (10; 10') aus Holz, mit einem rotierenden Zerspanerwerkzeug (44 - 52) zum Herausspanen der Hackschnitzel (10; 10') aus dem Holz, derart, daß der Hackschnitzel (10; 10') eine erste, konkave Oberfläche (12) sowie eine zweite, konvexe Oberfläche (14) aufweist, die zwischen sich den Hackschnitzel (10; 10') begrenzen, wobei die Oberflächen (12, 14) in einer gedachten Spitze (16) zusammenlaufen und die Spitze (16) auf einer zwischen den Oberflächen (12, 14) verlaufenden Mittellinie (26) um einen Mittellinienabschnitt (26b) außerhalb des Hackschnitzels (10; 10') liegt, und mit Mitteln zum Entfernen des Holzes vor dem Ausspanen in dem Bereich, in dem die Oberflächen (12, 14) in der gedachten Spitze (16) zusammenlaufen, **dadurch gekennzeichnet, daß** das Zerspanerwerkzeug (44 - 52) so weit in den entfernten Bereich hineinreicht, daß bei den erzeugten Hackschnitzeln (10') die Länge (l₂) des außerhalb des Hackschnitzels (10') liegenden Mittellinienabschnittes (26b) zwischen 40% und 100% der Länge (l₁) des Mittellinienabschnittes (26a) innerhalb des Hackschnitzels (10') beträgt.

19. Vorrichtung nach Anspruch 18, **dadurch gekennzeichnet, daß** die Mittel eine Säge umfassen.

20. Vorrichtung nach Anspruch 19, **dadurch gekennzeichnet, daß** die Säge als Kreissäge mit einem Kreissägeblatt (70) ausgebildet ist.

21. Vorrichtung nach Anspruch 20, **dadurch gekennzeichnet, daß** das Kreissägeblatt (70) mindestens 5 mm, vorzugsweise mindestens 6 mm dick ist.

22. Vorrichtung nach einem oder mehreren der Ansprüche 19 bis 21, **dadurch gekennzeichnet, daß** zwischen Säge und Zerspanerwerkzeug ein mit der Säge fluchtender Spaltkeil (78) vorgesehen ist.

23. Vorrichtung zum Profilieren eines Baumstammes (30) mit:
a) Mitteln zum Führen eines Sägeschnittes entlang des Baumstammes (30);
b) einem mit seinem Flugkreisradius (r) bis in den vom Sägeschnitt erzeugten Spalt (76) hinein reichenden und darin leer laufenden Spanerwerkzeug (44 - 52) zum Ausspanen von längs verlaufenden, eine erste (40) und eine zweite (38) Randfläche aufweisenden Ecken (34) aus dem Baumstamm (30), wobei sich die zweite Randfläche (38) entlang des Sägeschnittes erstreckt, bei welchem Ausspanen Hackschnitzel (10; 10') erzeugt werden, die eine erste, konkave Oberfläche (12) und eine zweite, konvexe Oberfläche (14) aufweisen, die zwischen sich den im wesentlichen keilförmigen Hackschnitzel (10; 10') begrenzen, wobei ferner die Oberflächen (12, 14) in einer gedachten Spitze (16) außerhalb des Hackschnitzels (10; 10') zusammenlaufen, und die Spitze (16) auf einer zwischen den Oberflächen (12, 14) verlaufenden Mittellinie (26) um einen Mittellinienabschnitt (26b) außerhalb des Hackschnitzels (10; 10') liegt;
b) Mitteln zum Absägen von Seitenbrettern (36) vom Baumstamm (30), deren eine Schmalseite von der ersten Randfläche (40) gebildet wird,
**dadurch gekennzeichnet, daß** das Spanerwerkzeug so weit in den Spalt (76) hineinreicht, daß bei den erzeugten Hackschnitzeln (10') die Länge (l₂) des außerhalb des Hackschnitzels (10') liegenden Mittellinienabschnittes (26b) zwischen 40% und 100% der Länge (l₁) des Mittellinienabschnittes (26a) innerhalb des Hackschnitzels (10') beträgt.

24. Verwendung der Vorrichtung nach einem oder mehreren der Ansprüche 18 bis 22 zum Ausspanen von Ecken (34) beim Profilieren von Baumstämmen (30).

## Claims

1. A wood flake having a first, concave surface (12) and the second, convex surface (14), delimiting between them an essentially wedge-shaped flake (10; 10'), the surfaces (12, 14) converging in an imaginary tip (16) outside the flake (10'), the tip (16) lying outside the flake (10') on a center line (26) extending between the surfaces (12, 14) at a distance of a center line section (26b), **characterized in that** the length (l₂) of the center line section (26b) lying outside the flake (10') is between 40% and 100% of the length (l₁) of the center line section (26a) lying inside the flake (10').

2. The flake of claim 1, **characterized in that** the center line (26) intersects the flake (10') in a boundary surface (28) at a junction between the center line sections (26a, 26b).

3. The flake of claim 2, **characterized in that** the boundary surface (28) encloses a finite angle (α) with the center line (26).

4. The flake of claim 2 or 3, **characterized in that** it has a thickness of between 2 and 10 mm between the surfaces (12, 14) at a transition between the concave surface (14 ) and the boundary surface (28).

5. The flake of one or more of claims 2 through 4, **characterized in that** the boundary surface (28) is plane.

6. The flake of one or more of claims 1 through 5, **characterized in that** the center line (26) intersects the flake (10') in a front face (18) at an end opposite the boundary surface (28), the front face (18) extending parallel to the boundary surface (28).

7. Usage of flakes according to one or more of claims 1 through 6 as strands in the production of composite beams or boards, as well as of wood materials.

8. A method of producing an essentially wedge-shaped wood flake (10; 10') in which the flake (10; 10') is chipped out of the wood by means of a rotating chipping tool (44 - 52) such that it has a first, concave surface (12) and a second, convex surface (14), delimiting between them the flake (10; 10'), the surfaces (12, 14) converging in an imaginary tip (16), the tip (16) lying outside the flake (10') on a center line (26) extending between the surfaces (12, 14) at a distance of a center line section (26b), wherein, further, the wood, prior to the chipping out, being removed in the area in which the surfaces (12, 14) converge in the imaginary tip, **characterized in that** the chipping tool (44 - 52) is guided into the removed area so far that in the flakes so produced the length (l₂) of the center line section (26b) lying outside the flake (10') is between 40% and 100% of the length (l₁) of the center line section (26a) lying inside the flake (10').

9. The method of claim 8, **characterized in that** the area is removed such that the tip (16) comes to lie on a center line (26) extending between the surfaces (12, 14) outside the flake (10') to be chipped out after the removing, at a distance of a center line section (26b), the length (l₂) of which being between 40% and 100% of the length (l₁) of the center line section (26a) inside the flake (10').

10. The method of claim 9, **characterized in that** the center line (26) intersects the flake (10') to be chipped out after the removing in a boundary surface (28) at a junction between the center line sections (26a, 26b).

11. The method of claim 10, **characterized in that** the boundary surface (28) is produced such that it encloses a finite angle (α) with the center line (26).

12. The method of claim 10 or 11, **characterized in that** the flake (10') is chipped out with a thickness of between 2 and 10 mm between the surfaces (12, 14) at a transition between the concave surface (14 ) and the boundary surface (28).

13. The flake of one or more of claims 8 through 12, **characterized in that** the boundary surface (28) is produced as a plane surface.

14. The method of claim 13, **characterized in that** the boundary surface (28) is produced by sawing.

15. The method of one or more of claims 9 through 14, **characterized in that** the center line (26) intersects the flake (10') in a front face (18) at an end opposite the boundary surface (28), the front face (18) extending parallel to the boundary surface (28).

16. A method of profiling a log (30), comprising the steps of:
a) effecting a saw cut along the log (30);
b) chipping longitudinally extending corners (34) having a first (40) and a second (38) lateral surfaces out of the log (30) by means of a cutting tool (44 - 52) extending with its cutting radius (r) into the groove (76) generated by the saw cut and running free therein, wherein the second lateral surface (38) extends along the saw cut, wherein, further, flakes (10; 10') are produced during the chipping out, having a first, concave surface (12) and a second, convex surface (14), delimiting between them the essentially wedge-shaped a flake (10; 10'), the surfaces (12, 14) converging in an imaginary tip (16) outside the flake (10'), the tip (16) lying outside the flake (10') on a center line (26) extending between the surfaces (12, 14) at a distance of a center line section (26b);
c) sawing off lateral boards (36) from the log (30) wherein one narrow side of the boards (30) are configured by the first lateral surface,
**characterized in that** the chipping tool (44 - 52) is guided to extend into the groove (76) so far that in the flakes (10') so produced the length (12) of the center line section (26b) lying outside the flake (10') is between 40% and 100% of the length (l₁) of the center line section (26a) lying inside the flake (10').

17. Usage of the method of one or more of claims 8 through 15 for chipping corners (34) during the profiling of logs (30).

18. An apparatus for producing an essentially wedge-shaped wood flake (10; 10'), comprising a rotating chipping tool (44 - 52) for chipping the flakes (10; 10') out of the wood such that the flake (10; 10') has a first, concave surface (12) and a second, convex surface (14), delimiting between them the flake (10; 10'), the surfaces (12, 14) converging in an imaginary tip (16), the tip (16) lying outside the flake (10') on a center line (26) extending between the surfaces (12, 14) at a distance of a center line section (26b), and means for removing the wood prior to the chipping out in the area in which the surfaces (12, 14) converge in the imaginary tip (16) **characterized in that** the the chipping tool (44 - 52) extends into the removed area so far that in the flakes (10') so produced the length (l₂) of the center line section (26b) lying outside the flake (10') is between 40% and 100% of the length (l₁) of the center line section (26a) lying inside the flake (10').

19. The apparatus of claim 18, **characterized in that** the means comprise a saw.

20. The apparatus of claim 19, **characterized in that** the saw is configured as a circular saw having a circular saw blade (70).

21. The apparatus of claim 20, **characterized in that** the circular saw blade (70) is at least 5mm, preferably at least 6 mm thick.

22. The apparatus of one or more of claims 19 through 21, **characterized in that** a wood cleaver (78) is provided between the saw and the chipping tool flush with the saw.

23. An apparatus for profiling a log (30), comprising:
a) means for effecting a saw cut along the log (30);
b) a cutting tool (44 - 52) extending with its cutting radius (r) into the groove (76) generated by the saw cut and running free therein, for chipping out of the log (30) longitudinally extending corners (34) having a first (40) and a second (38) lateral surface, wherein the second lateral surface (38) extends along the saw cut, wherein, further, flakes (10; 10') are produced during the chipping out, having a first, concave surface (12) and a second, convex surface (14), delimiting between them the essentially wedge-shaped flake (10; 10'), the surfaces (12, 14) converging in an imaginary tip (16) outside the flake (10'), the tip (16) lying outside the flake (10') on a center line (26) extending between the surfaces (12, 14) at a distance of a center line section (26b);
c) means for sawing off lateral boards (36) from the log (30) wherein one narrow side of the boards (30) is configured by the first lateral surface,
**characterized in that** the chipping tool (44 - 52) extends into the groove (76) so far that in the flakes (10') so produced the length (l₂) of the center line section (26b) lying outside the flake (10') is between 40% and 100% of the length (l₁) of the center line section (26a) lying inside the flake (10').

24. Usage of an apparatus according to one or more of claims 18 through 22 for chipping out corners (34) during the profiling of logs (30).

## Revendications

1. Copeau de bois avec une première surface concave (12) et une deuxième surface convexe (14), qui délimitent entre elles le copeau (10; 10') sensiblement cunéiforme, les surfaces (12, 14) convergeant en une pointe imaginaire (16) à l'extérieur du copeau (10'), et la pointe (16) se trouvant sur une ligne médiane (26) s'étendant entre les surfaces (12, 14) autour d'une section de ligne médiane (26b) située à l'extérieur du copeau (10'), **caractérisé en ce que** la longueur (l₂) de la section de ligne médiane (26b) située à l'extérieur du copeau (10') vaut entre 40 % et 100 % de la longueur (l₁) de la section de ligne médiane (26a) située à l'intérieur du copeau (10').

2. Copeau de bois selon la revendication 1, **caractérisé en ce que** la ligne médiane (26) coupe le copeau (10') sur une surface limite (28) au niveau de la transition entre les sections de ligne médiane (26a,26b).

3. Copeau de bois selon la revendication 2, **caractérisé en ce que** la surface limite (28) forme avec la ligne médiane (26) un angle fini (α).

4. Copeau de bois selon la revendication 2 ou 3, **caractérisé en ce qu'**il présente entre les surfaces (12, 14), dans la zone de transition de la surface concave (14) avec la surface limite (28), une épaisseur (d) comprise entre 2 et 10 mm.

5. Copeau selon une ou plusieurs des revendications 2 à 4, **caractérisé en ce que** la surface limite (28) est plane.

6. Copeau selon une ou plusieurs des revendications 1 à 5, **caractérisé en ce que** la ligne médiane (26) coupe le copeau (10'), à l'extrémité opposée à la surface limite (28), sur une face frontale (18) qui s'étend parallèlement à la surface limite (28).

7. Utilisation de copeaux selon une ou plusieurs de revendications 1 à 6 comme éclats pour la fabrication de poutres ou planches composites, ainsi que de matériaux à base de bois.

8. Procédé de production d'un copeau (10, 10') sensiblement cunéiforme en bois, dans lequel le copeau (10, 10') est coupé à partir du bois au moyen d'un outil d'enlèvement de copeaux rotatif (44 - 52) de telle manière qu'il présente une première surface concave (12) et une deuxième surface convexe (14), qui délimitent entre elles le copeau (10; 10'), les surfaces (12, 14) convergeant en une pointe imaginaire (16) à l'extérieur du copeau (10'), et la pointe (16) se trouvant sur une ligne médiane (26) s'étendant entre les surfaces (12, 14) autour d'une section de ligne médiane (26b) située à l'extérieur du copeau (10'), le bois étant de plus enlevé avant le découpage dans la zone où les surfaces (12, 14) convergent en la pointe imaginaire (16), **caractérisé en ce que** l'outil d'enlèvement de copeaux (44 - 52) est introduit suffisamment loin dans la zone enlevée pour que, sur les copeaux (10') produits, la longueur (l₂) de la section de ligne médiane (26b) située à l'extérieur du copeau (10') vaille entre 40 % et 100 % de la longueur (l₁) de la section de ligne médiane (26a) située à l'intérieur du copeau (10').

9. Procédé selon la revendication 8, **caractérisé en ce que** ladite zone est enlevée de telle manière que la pointe (16) se trouve sur une ligne médiane (26) s'étendant entre les surfaces (12, 14) autour d'une section de ligne médiane (26b) située à l'extérieur du copeau (10') devant encore être découpé après l'enlèvement, dont la longueur (l₂) vaut entre 40 % et 100 % de la longueur (l₁) de la section de ligne médiane (26a) située à l'intérieur du copeau (10').

10. Procédé selon la revendication 9, **caractérisé en ce que** la ligne médiane (26) coupe le copeau (10') devant encore être découpé après l'enlèvement sur une surface limite (28) au niveau de la transition entre les sections de ligne médiane (26a,26b).

11. Procédé selon la revendication 10, **caractérisé en ce que** la surface limite (28) est réalisée de manière à former avec la ligne médiane (26) un angle fini (α).

12. Procédé selon la revendication 10 ou 11, **caractérisé en ce que** le copeau (10') est découpé entre les surfaces (12, 14), dans la zone de transition de la surface concave (14) avec la surface limite (14), avec une épaisseur (d) comprise entre 2 et 10 mm.

13. Procédé selon une ou plusieurs des revendications 8 à 12, **caractérisé en ce que** la surface limite (28) est réalisée plane.

14. Procédé selon la revendication 13, **caractérisé en ce que** la surface limite (28) est réalisée par sciage.

15. Procédé selon une ou plusieurs des revendications 9 à 14, **caractérisé en ce que** la ligne médiane (26) coupe le copeau (10'), à l'extrémité opposée à la surface limite (28), sur une face frontale (18) qui s'étend parallèlement à la surface limite (28).

16. Procédé pour profiler un tronc d'arbre (30) comprenant les étapes suivantes :
a) réalisation d'un trait de scie le long du tronc d'arbre (30);
b) découpage à partir du tronc d'arbre (30) de coins s'étendant longitudinalement et présentant une première (40) et une deuxième (38) surfaces de bord au moyen d'un outil d'enlèvement de copeau (44 - 52) s'enfonçant avec son rayon de cercle extérieur (r) jusque dans la fente produite par le trait de scie (76) et y tournant à vide, la deuxième surface de bord (38) s'étendant le long du trait de scie, découpage lors duquel sont produits des copeaux (10, 10') qui présentent une première surface concave (12) et une deuxième surface convexe (14) qui délimitent entre elles le copeau (10; 10') sensiblement cunéiforme, les surfaces (12, 14) convergeant de plus en une pointe imaginaire (16) à l'extérieur du copeau (10'), et la pointe (16) se trouvant sur une ligne médiane (26) s'étendant entre les surfaces (12, 14) autour d'une section de ligne médiane (26b) située à l'extérieur du copeau (10') ;
c) sciage de planches latérales (36) depuis le tronc d'arbre (30), dont un petit côté est formé par la première surface de bord (40),
**caractérisé en ce que** l'outil d'enlèvement de copeaux est introduit suffisamment loin dans la fente (76) pour que, sur les copeaux (10') produits, la longueur (l₂) de la section de ligne médiane (26b) située à l'extérieur du copeau (10') vaille entre 40 % et 100 % de la longueur (l₁) de la section de ligne médiane (26a) située à l'intérieur du copeau (10').

17. Utilisation du procédé selon une ou plusieurs des revendications 8 à 15 pour le découpage de coins (34) lors du profilage de troncs d'arbres (30).

18. Dispositif pour produire un copeau sensiblement cunéiforme (10, 10') à partir de bois, avec un outil d'enlèvement de copeaux rotatif (44 - 52) pour découper les copeaux (10, 10') à partir du bois, de telle manière que le copeau (10, 10') présente une première surface concave (12) et une deuxième surface convexe (14) qui délimitent entre elles le copeau (10; 10') sensiblement cunéiforme, les surfaces (12, 14) convergeant de plus en une pointe imaginaire (16) à l'extérieur du copeau (10'), et la pointe (16) se trouvant sur une ligne médiane (26) s'étendant entre les surfaces (12, 14) autour d'une section de ligne médiane (26b) située à l'extérieur du copeau (10'), et avec des moyens pour enlever le bois avant le découpage dans la zone dans laquelle les surfaces (12, 14) convergent en la pointe imaginaire (16), **caractérisé en ce que** l'outil d'enlèvement de copeaux (44 - 52) est introduit suffisamment loin dans la zone enlevée pour que, sur les copeaux (10') produits, la longueur (l₂) de la section de ligne médiane (26b) située à l'extérieur du copeau (10') vaille entre 40 % et 100 % de la longueur (l₁) de la section de ligne médiane (26a) située à l'intérieur du copeau (10').

19. Dispositif selon la revendication 18, **caractérisé en ce que** les moyens précités comprennent une scie.

20. Dispositif selon la revendication 19, **caractérisé en ce que** la scie est conformée en scie circulaire avec une lame de scie circulaire (70).

21. Dispositif selon la revendication 20, **caractérisé en ce que** la lame de scie circulaire (70) a une épaisseur d'au moins 5 mm, de préférence d'au moins 6 mm.

22. Dispositif selon une ou plusieurs des revendications 19 à 21, **caractérisé en ce qu'**entre la scie et l'outil d'enlèvement de copeaux est prévu un coin de fendage (78) aligné avec la scie.

23. Dispositif pour profiler un tronc d'arbre (30) avec :
a) des moyens pour réaliser un trait de scie le long du tronc d'arbre (30) ;
b) un outil d'enlèvement de copeau (44 - 52) s'enfonçant avec son rayon de cercle extérieur (r) jusque dans la fente produite par le trait de scie (76) et y tournant à vide, pour découper à partir du tronc d'arbre des coins s'étendant longitudinalement et présentant une première (40) et une deuxième (38) surfaces de bord, la deuxième surface de bord (38) s'étendant le long du trait de scie, découpage lors duquel sont produits des copeaux (10, 10') qui présentent une première surface concave (12) et une deuxième surface convexe (14) qui délimitent entre elles le copeau (10; 10') sensiblement cunéiforme, les surfaces (12, 14) convergeant de plus en. une pointe imaginaire (16) à l'extérieur du copeau (10'), et la pointe (16) se trouvant sur une ligne médiane (26) s'étendant entre les surfaces (12, 14) autour d'une section de ligne médiane (26b) située à l'extérieur du copeau (10') ;
c) des moyens pour scier des planches latérales (36) dans le tronc d'arbre (30), dont un petit côté est formé par la première surface de bord (40),
**caractérisé en ce que** l'outil d'enlèvement de copeaux est introduit suffisamment loin dans la fente (76) pour que, sur les copeaux (10') produits, la longueur (l₂) de la section de ligne médiane (26b) située à l'extérieur du copeau (10') vaille entre 40 % et 100 % de la longueur (l₁) de la section de ligne médiane (26a) située à l'intérieur du copeau (10').

24. Utilisation du dispositif selon une ou plusieurs des revendications 18 à 22 pour découper des coins (34) lors du profilage de troncs d'arbre (30).
